# FASCICULE DE BREVET EUROPEEN

(11) **EP 0 868 863 B1**
(45) Date de publication et mention de la délivrance du brevet: **05.06.2002**
(21) Numéro de dépôt: 98105502.3
(22) Date de dépôt: 26.03.1998
(51) Int. Cl.: A44C 5/10

(54) **Bracelet de montre**
Uhrenarmband
Watchband

(30) Priorité: 03.04.1997 CH 78597
(43) Date de publication de la demande: 07.10.1998
(73) Titulaire: Conseils et Manufactures VLG SA, 2008 Neuchâtel (CH)
(72) Inventeur: Delacretaz, Richard, 1763 Granges-Paccot (CH)
(74) Mandataire: Micheli & Cie

(56) Documents cités:
- EP-A- 0 347 841
- EP-A- 0 549 979
- CH-A- 653 871
- FR-A- 2 502 916

## Description

La présente invention se rapporte à des bracelets et des bracelets de montres en métal, notamment en métal précieux, or, platine, argent ou acier.

Lorsque ces bracelets ne comportent pas que des maillons en métal précieux, pour des raisons de solidité ou d'économie de métal précieux, les éléments en métaux précieux sont fixés sur des éléments de support articulés les uns aux autres qui eux peuvent être en acier. De tels bracelets sont connus par les documents EP-0 549 979, EP-0 347 841 ou FR-2 502 916. Tous ces documents décrivent des bracelets dont les éléments de support s'enfilent dans les éléments de décor.

Ces constructions sont compliquées, nécessitent des usinages complexes et un montage difficile.

La présente invention a pour but la réalisation d'un tel bracelet comprenant des éléments de décor et des éléments de support nécessitant peu de pièces différentes, faciles à usiner et à assembler.

Le bracelet selon l'invention comporte des éléments de décor et des éléments de support reliés par des goupilles de liaison et présente les caractéristiques énoncées à la revendication 1.

Le dessin annexé illustre une boîte de montre munie d'un bracelet selon l'invention.

La figure 1 est une vue en perspective du bracelet de montre selon l'invention assemblé à une boîte de montre.

La figure 2 est une vue de dessus du bracelet mis à plat et séparé de la boîte de montre.

La figure 3 est une coupe suivant la ligne A-A de la figure 2. La figure 4 est une coupe suivant la ligne B-B de la figure 2.

La figure 5 est une vue en perspective illustrant un brin du bracelet assemblé à la boîte de montre ainsi que la manière d'assembler un maillon terminal à l'extrémité libre du bracelet.

La figure 6 illustre en perspective éclatée la fixation d'un élément de décor d'extrémité du bracelet et d'un élément de support d'extrémité du bracelet sur la boîte de montre.

Les figures 7 et 8 illustrent en perspective de dessous et de dessus un élément de décor du bracelet.

La figure 9 illustre en perspective un élément de support du bracelet.

La figure 10 illustre à plus grande échelle, en perspective, l'assemblage et la liaison entre eux des éléments de décor et de support pour fermer le bracelet.

Le bracelet selon la présente invention illustré au dessin comme un bracelet de montre, pourrait bien entendu être un bracelet de joaillerie continu, sans montre, comme il le sera expliqué plus loin.

La figure 1 illustre une boîte de montre 1 munie d'un bracelet selon l'invention. Ce bracelet comporte des éléments de décor 2 généralement en métal précieux mais qui pourrait également être réalisé dans d'autre matériaux tels que pierre précieuse ou semi-précieuse, bois, acier, etc et des éléments de support 3 reliés les uns aux autres par des goupilles 4.

Le bracelet comporte encore des éléments de décor d'extrémité 5 destinés à être reliés à l'aide de barettes 6 à la boîte de montre et des éléments de support d'extrémité 7 également destinés à être fixés à la boîte de montre à l'aide de la même barette 6.

Les extrémités libres des liens du bracelet comportent chacune un maillon terminal 8 constitué d'un seul élément décoratif relié à l'élément de support 3 du maillon adjacent du bracelet par une vis 9.

A part les maillons terminaux du bracelet qui sont monobloc et constitués d'un élément de décor seulement, chaque maillon du bracelet est formé d'un élément de décor 2,5 et d'un élément de support correspondant 3,7.

Chaque élément de décor 2 du bracelet (figures 7 et 8) est formé dans l'exemple illustré d'un corps parallepipédique rectangle, la face supérieure 10 pouvant être travaillée, guillochée, sertie de pierres ou manufacturée de toute autre façon pour donner l'esthétique désirée au bracelet. Comme on le voit sur les figures 1 et 2 particulièrement, le bracelet étant assemblé, seule cette surface 10 ainsi que les faces latérales 11, pouvant également être munies de décor, du bracelet sont visibles; elles seules contribuent à l'aspect du bracelet. Dans des variantes, la forme du corps pourraît être différente, par exemple incurvée.

Chaque élément de décor 2 comporte un évidement 12 débouchant sur sa face inférieure 10a et sur ses deux tranches frontales situées perpendiculairement à l'axe longitudinal du bracelet. Cet évidement 12 est conformé de manière à recevoir, par simple emboîtement, un élément de support 3. Il n'y a donc aucune liaison mécanique fixant un élément de décor 2 à un élément de support 3; l'élément de support 3 est simplement placé dans le logement 12 de l'élément de décor 2 correspondant.

L'évidement 12 comporte une partie étroite débouchant sur l'une des tranches frontales 14, perpendiculaires à l'axe longitudinal du bracelet, de l'élément de décor 2. Cette tranche frontale 14 de l'élément de décor 2 comporte, de part et d'autre de l'évidement 12, des creusures 15 de forme semi-cylindrique droite dont l'axe s'étend perpendiculairement à l'axe longitudinal du bracelet et donc de l'évidement 12.

L'évidement 12 comporte une partie large débouchant sur l'autre tranche frontale 16 de l'élément de décor 2 qui s'étend également perpendiculairement à l'axe longitudinal du bracelet, respectivement de l'évidement 12. Cette seconde tranche frontale 16 est munie, de part et d'autre de l'évidement 12, de saillies 17 de forme semi-cylindrique droite.

L'élément de décor d'extrémité 5 se fixant à la boîte de montre, comporte une tranche frontale plane 18 destinée à entrer en contact avec une face 19 de la boîte 1, située entre les cornes 23 de cette boîte de montre 1. A proximité de cette tranche frontale plane 18, l'élément de décor 5 comporte un perçage 21 traversant. Lorsque cet élément de décor 5 est assemblé à la boîte de montre 1, une barette ou goupille 6 traverse le perçage 21 et ses extrémités sont logées dans des perçages 22 que comporte les cornes 23 de la boîte de montre 1.

Cet élément de décor d'extrémité 5 comporte un évidement ou rainure 13 débouchant sur ses faces inférieure et frontale 18,15 destiné à recevoir un élément de support d'extrémité 7.

En position assemblée, cet élément de support 7 est placé dans la rainure 13 de l'élément de décor d'extrémité 5. Cet élément de support 5 comporte un premier perçage 24 venant en position assemblée se situer dans l'axe des perçages 21. Ce perçage 24 est également traversé par la barette 6 qui ainsi relie l'élément de décor 5 et l'élément de support 7 à la boîte de montre 1.

L'autre tranche frontale de l'élément de support d'extrémité comporte une partie saillante semi-cylindrique 25 percée d'un perçage 26 coaxial à cette saillie semi-cylindrique 25 et qui une fois assemblée à la boîte 1 et disposée dans la rainure 23 est également coaxial à l'axe des creusures semi-cylindriques 15 de la face frontale 14 de l'élément de décor 5.

L'élément de support 3 correspondant aux éléments de décor 2 se loge dans l'évidement 12 de celui-ci et comporte une partie étroite 27 dont l'extrémité 28 présente une forme semi-cylindrique convexe munie d'un perçage coaxial 29 concentrique à cette surface cylindrique 28. L'autre partie de cet élément de support 2 est large et formée de deux tenons 30 dont l'extrémité 31 présente une forme semi-cylindrique munie de perçages 32 coaxiaux à ces surfaces semi-cylindriques convexes 31. Les deux tenons 30 sont séparés par une gorge 33.

La particularité de ces éléments de support 3 réside dans le fait que leurs dimensions sont telles qu'ils se logent dans l'évidement 12 d'un élément de décor 2 et qu'une fois dans cette position, le perçage coaxial 29 de l'extrémité semi-cylindrique 28 est parfaitement aligné sur l'axe des creusures semi-cylindrique 15 de l'élément de décor 2. De même, dans cette position, les surfaces semi-cylindriques 31 sont parfaitement alignées sur les saillies semi-cylindriques 17 de l'élément de décor 2, les perçages 32 étant situés dans l'axe de ces saillies semi-cylindriques 17.

Lorsque l'élément de support 3 est placé dans l'évidement d'un élément de décor 2 sa face plane 34 est situées dans le plan de la face inférieure 10a de cet élément de décor 2.

Le montage de bracelet se fait de proche en proche. On place d'abord l'élément de support d'extrémité 7 dans la rainure 23 de l'élément de décor d'extrémité 5. Puis ce maillon d'extrémité 5,7 est disposé entre les cornes 23 de la boîte de montre 1 de sorte que les perçages 22,21 et 24 soient alignés. On introduit alors les barettes ou goupilles 6 dans ces perçages 22,21 et 24 et solidarise ainsi le maillon d'extrémité 5,7 à la boîte de montre.

On place ensuite un élément de support 3 de telle façon que ses surfaces semi-cylindriques 31 des tenons 30 se logent dans les creusures semi-cylindriques correspondantes 15 de l'élément de décor d'extrémité 5, de part et d'autre de l'extrémité 25 de l'élément de support d'extrémité 7. Ce faisant, les perçages 26 et 32 sont alignés et une goupille 4 y est introduite pour assembler ces deux éléments de support l'un à l'autre.

On place alors un élément de décor 2 sur l'élément de support que l'on vient d'assembler, ce faisant les saillies semi-cylindriques 17 de l'élément de décor 2 se logent dans les creusures semi-cylindriques correspondantes 15 de l'élément de décor adjacent et le perçage coaxial 29 de l'élément de support se trouve alors aligné sur l'axe des creusures semi-cylindriques 15 de l'élément de décor 2. On peut dès lors accoupler à nouveau un élément de support 3 au précédent, puis mettre en place l'élément de décor 2 suivant. On peut ainsi constituer de proche en proche le bracelet jusqu'à la longueur voulue.

Pour terminer l'extrémité libre du bracelet, on utilise un maillon terminal 8. Ce maillon terminal, monobloc, comporte une tranche frontale similaire à celle des éléments de décor munie de saillies semi-cylindriques. Seulement pour ce maillon terminal, l'une des saillies 17 est percée d'un trou 35 tandis que l'autre est munie d'un taraudage. Ainsi, en plaçant ce maillon terminal 8 avec ses saillies semi-cylindriques 17 dans les creusures semi-cylindriques 15 du dernier élément de décor 2 assemblé, de part et d'autre de l'extrémité 28 du dernier élément de support assemblé, le perçage et le taraudage de ce maillon terminal sont alignés sur le perçage coaxial 29 de l'élément de support. Une vis 9 est alors introduite dans le perçage 35,29 et vissée dans le taraudage du maillon 8 ce qui termine le montage du bracelet.

En variante, le perçage 35 du maillon terminal 8 peut être fileté et coopérer avec la tête filetée de la vis 9. Dans ce cas, l'autre saillie semi-cylindrique du maillon 8 comporte un trou borgne recevant l'extrémité de la vis 9.

Il faut remarquer que dans un tel bracelet, il n'y a aucune fixation entre les éléments de décor 2 et les éléments de support 3. Les éléments de support 3 sont articulés et reliés les uns aux autres par des goupilles 4, mais les éléments de décor sont simplement emboîtés sur les éléments de support correspondant et également emboîtés par leurs tranches frontales avec les éléments de décor voisins.

Les éléments de décor ne peuvent être déplacés latéralement car ils sont maintenus en ligne par les éléments de support et ils ne peuvent se séparer des éléments de décor adjacents avec lesquels ils sont engagés par leurs tranches frontales semi-cylindriques.

La tranche libre du maillon terminal 8 peut comporter tous moyens d'accouplement à un fermoir traditionnel pour permettre la fermeture du bracelet sur lui-même.

Une fois montés, les éléments de décor entourent et cachent ses trois côtés, les éléments de support ne sont visibles que sur la face intérieure du bracelet et donc invisibles lorsque le bracelet est porté.

La mise de longueur du bracelet est très simple, il suffit d'enlever ou de rajouter un élément de décor 2 et un élément de support 3 pour modifier la longueur du bracelet.

Il est évident que la largeur des élément de décor 2 peut varier pour permettre la réalisation de bracelet ne présentant pas une largeur uniforme, ce faisant on utilise toujours les mêmes éléments de support.

Un avantage du bracelet décrit réside également dans le fait que les goupilles 4 articulant deux éléments de support voisins ne peuvent pas s'échapper puisqu'elles sont emprisonnées latéralement entre deux saillies 17 d'un élément de décor 2.

Les évidements 12 de tous les éléments de décor 2 sont identiques de même que tous les éléments de support 3 ce qui facilite et réduit le coût de fabrication de ces éléments et donc du bracelet.

Lorsque le bracelet n'est pas un bracelet de montre et doit être continu et fermé sur lui-même, deux possibilités existent. Soit chaque extrémité du bracelet comporte un maillon terminal 8 et un fermoir classique est utilisé pour relier les deux extrémités du bracelet. Soit on utilise un élément de décor 2 dont les saillies 17 présentent l'une un perçage, l'autre un taraudage, et les extrémités du bracelet sont assemblées à l'aide d'une vis 9 comme dans le cas de la fixation du maillon terminal 8 à l'extrémité du brin d'un bracelet de montre.

De ce qui précède, on comprend que le principe de ce nouveau bracelet réside dans les caractéristiques très particulières de celui-ci et qui sont :
1. Les éléments de décor et les éléments de support ne sont qu'emboîtés l'un dans l'autre mais non fixés mécaniquement les uns aux autres.
2. les tranches frontales des éléments de décor comportent l'une une creusure semi-cylindrique et l'autre une saillie semi-cylindrique. Ceci permet à deux éléments de décor juxtaposés d'être maintenus en position tout en permettant leur articulation.
3. les éléments de support comportent à leurs extrémités des organes d'accouplement avec les éléments de support voisins. Ces éléments d'accouplement sont constitués, à une extrémité de l'élément par une surface semi-cylindrique convexe percée d'un passage et à l'autre extrémité de l'élément par deux surfaces semi-cylindriques convexes, séparées par un espace, toutes deux percées de perçages traversant.
4. en position d'assemblage les perçages des extrémités semi-cylindriques des éléments de support son alignés sur les axes de symétrie des surfaces semi-cylindriques, saillies ou creusure, formant les tranches des éléments de décor. Ainsi, l'axe d'articulation des deux éléments du support voisin coïncide avec l'axe d'articulation des deux éléments de décor correspondant.

## Revendications

1. Bracelet comportant des éléments de décor (2) présentant un évidement (12) débouchant sur leurs faces inférieures (10a) et sur leurs tranches frontales (14, 16), l'une de ces tranches frontales (14) présentant des creusures semi-cylindriques (15) tandis que l'autre tranche frontale (16) présente des saillies semi-cylindriques (17) de dimensions correspondantes; ce bracelet comportant encore des éléments de support (3) logés chacun dans un élément de décor (2); chacun de ces éléments de support (3) présentant à la première de ses extrémités un organe d'accouplement formé d'une surface semi-cylindrique convexe (28) munie d'un perçage coaxial (29), et à sa seconde extrémité deux organes d'accouplement séparés latéralement et formés chacun d'une surface semi-cylindrique convexe (31), chacune d'elles étant munie d'un perçage (32); ces perçages (32) étant coaxiaux entre eux et aux surfaces semi-cylindriques convexes (31), des goupilles (4) traversant le perçage coaxial (29) et les perçages (32) de deux organes de support (3) voisins réalisent leur accouplement et permettent leur articulation; **caractérisé par le fait que** la forme des éléments de support (3) correspond à celle des évidements (12) des éléments de décor, de manière à s'encastrer dans cet évidement (12), cet encastrement définissant les positions longitudinales et transversales relatives de l'élément de décor (2) par rapport à l'élément de support (3) correspondant; **par le fait que** lorsque l'élément de support (3) est encastré dans le logement (12) de l'élément de décor (2) correspondant, la surface semi-cylindrique convexe (28) de la première extrémité d'un organe de support (3) est disposée coaxialement entre les deux creusures semi-cylindriques (15) de l'élément de décor (2) correspondant, tandis que les deux surfaces semi-cylindriques convexes (31) de sa deuxième extrémité sont coaxiales aux saillies semi-cylindriques (17) de l'élément de décor (2) correspondant; et **par le fait que** les surfaces semi-cylindriques convexes (28, 31) d'un élément de support (3) coopèrent avec les creusures semi-cylindriques (15) de deux éléments de décor (2) voisins, de manière à verrouiller la position de l'élément de support (3) dans le logement (12) de l'élément de décor (2) correspondant.

2. Bracelet selon la revendication 1, **caractérisé par le fait qu'**il comporte un élément de décor d'extrémité (5) dont les saillies semi-cylindriques (17) sont munies de perçages, ou l'une d'un perçage borgne et l'autre d'un taraudage; et **par le fait qu'**une vis (9) coopérant avec ces perçages et/ou taraudage ainsi qu'avec le perçage coaxial (29) de l'organe de support de l'autre extrémité du bracelet permet la fermeture sur lui-même du bracelet.

3. Bracelet selon la revendication 1, **caractérisé par le fait qu'**il comporte des éléments de décor d'extrémité (5) comportant des perçages destinés à être alignés en position d'assemblage avec des perçages (22) des cornes (23) d'une boîte de montre (1) et avec au moins un perçage (24,32) d'un élément de support (7;3); une barrette (6) engagée dans ces perçages (22,24,32) reliant ces éléments (2,5;3,7) à la boîte (1) de montre.

4. Bracelet selon la revendication 1, **caractérisé par le fait qu'**il comporte des maillons terminaux (8) présentant chacun une tranche frontale munie de saillies semi-cylindriques (17) dont l'une est munie d'un perçage et l'autre d'un taraudage concentrique; une vis (9) coopérant avec ce perçage et ce taraudage ainsi qu'avec le perçage coaxial (29) du dernier élément de support du bracelet.

5. Bracelet selon la revendication 4, **caractérisé par le fait que** l'autre tranche frontale du maillon terminal est munie de moyens d'accouplement à un fermoir ou constituant tout ou partie d'un fermoir.

## Patentansprüche

1. Armband mit Zierelementen (2), die eine an ihren Unterseiten (10a) und an ihren Stirnseiten (14, 16) mündende Auskehlung (12) aufweisen, wobei eine dieser Stirnseiten (14) halbzylindrische Aushöhlungen (15) aufweist, während die andere Stirnseite (16) halbzylindrische Vorsprünge (17) entsprechender Abmessungen aufweist; wobei dieses Armband weiter Stützelemente (3) umfasst, deren jedes in einem Zierelement (2) gelagert ist; jedes dieser Stützelemente (3) an seinem ersten Ende ein Kopplungsorgan, das aus einer mit einer Koaxialbohrung (29) versehenen konvexen, halbzylindrischen Fläche (28) gebildet wird, und an seinem zweiten Ende zwei seitlich getrennte Kopplungsorgane aufweist, die aus je einer mit einer Bohrung (32) versehenen, konvexen halbzylindrischen Fläche (31) gebildet werden; diese Bohrungen (32) zueinander und zu den konvexen, halbzylindrischen Flächen (31) koaxial sind, während Stifte (4), die durch die Koaxialbohrung (29) und die Bohrungen (32) der beiden benachbarten Stützorgane (3) laufen, ihre Kopplung zustande bringen und ihre Gelenkverbindung erlauben; **dadurch gekennzeichnet, dass** die Gestalt der Stützelemente (3) der der Auskehlungen (12) der Zierelemente entspricht, dergestalt, dass sie sich in diese Aushöhlung (12) einfügen, wobei dieses Einfügen die relativen Längs- und Querlagen des Zierelements (2) bezüglich des entsprechenden Stützelements (3) definiert; dadurch, dass die konvexe, halbzylindrische Fläche (28) des ersten Endes eines Stützelements (3), wenn das Stützelement (3) in das Lager (12) des entsprechenden Zierelements (2) eingefügt ist, koaxial zwischen den beiden halbzylindrische Aushöhlungen (15) des entsprechenden Zierelements (2) angeordnet ist, während die beiden konvexen, halbzylindrischen Flächen (31) seines zweiten Endes zu den halbzylindrischen Vorsprüngen (17) des entsprechenden Zierelements (2) koaxial sind; und dadurch, dass die konvexen, halbzylindrischen Flächen (28, 31) eines Stützelements (3) mit den halbzylindrischen Aushöhlungen (15) der beiden benachbarten Zierelemente (2) so zusammenwirken, dass die Lage des Stützelements (3) im Lager (12) des entsprechenden Zierelements (2) blockiert wird.

2. Armband nach Anspruch 1, **dadurch gekennzeichnet, dass** es ein End-Zierelement (5) umfasst, dessen halbzylindrische Vorsprünge (17) mit Bohrungen versehen sind, einer mit einer Blindbohrung und der andere mit einem Innengewinde, und dadurch, dass eine Schraube (9), die mit diesen Bohrungen und/oder Innengewinde sowie mit der Koaxialbohrung (29) des Stützelements des anderen Armbandendes zusammenwirkt, das Schliessen des Armbandes gestattet.

3. Armband nach Anspruch 1, **dadurch gekennzeichnet, dass** es End-Zierelemente (5) umfasst, die Bohrungen haben, die dazu bestimmt sind, in der Stellung des Zusammenfügens mit Bohrungen (22) der Hörner (23) eines Uhrengehäuses (1) und mit zumindest einer Bohrung (24, 32) eines Stützelements (7; 3) ausgerichtet zu werden; wobei ein in diese Bohrungen (22, 24, 32) eingerastetes Stäbchen (6) diese Elemente (2, 5; 3, 7) mit dem Gehäuse (1) der Uhr verbindet.

4. Armband nach Anspruch 1, **dadurch gekennzeichnet, dass** es Endglieder (8) umfasst, die je eine mit halbzylindrischen Vorsprüngen (17) versehene Stirnseite aufweisen, wovon eine mit einer Bohrung und die andere mit einem konzentrischen Innengewinde versehen ist; wobei eine Schraube (9) mit dieser Bohrung und diesem Innengewinde sowie mit der Koaxialbohrung (29) des letzten Stützelements des Armbandes zusammenwirkt.

5. Armband nach Anspruch 4, **dadurch gekennzeichnet, dass** die andere Stirnseite des Endgliedes mit Mitteln zur Ankopplung an einen Verschluss versehen ist oder einen ganzen Verschluss oder einen Teil davon darstellt.

## Claims

1. A bracelet including decorative elements (2) exhibiting a recess (12) opening on their lower face (10a) and on their front sides (14, 16), one (14) of these front sides exhibiting semi-cylindrical hollows (15), whereas the other front side (16) exhibits semi-cylindrical protrusions (17) of matching dimensions ; this bracelet furthermore including support elements (3) housed each one in a decorative element (2); each one of these support elements (3) exhibiting at the first end thereof a coupling member having a semi-cylindrical convex surface (28) with a coaxial plain bore (29) and, at the second end thereof, two coupling members spaced apart laterally and having each one a semi-cylindrical convex surface (31), each one thereof being provided with a plain bore (32); these plain bores (32) being coaxial one with respect to the other and with respect to the semi-cylindrical convex surfaces (31), with pins (4) extending through the coaxial plain bore (29) and the plain bores (32) of two neighbouring support members (3), thus ensuring their coupling and their hinging ; **characterised in that** the shape of the support elements (3) matches that of the recesses (12) of the decorative elements, in such a manner as to fit snugly into these recesses (12), this fitting defining the relative longitudinal and transversal positions of the decorative element (2) with respect to the corresponding support element (3); **in that**, when the support element (3) is fitted into the housing (12) of the corresponding decorative element (2), the semi-cylindrical convex surface (28) of the first end of a support member (3) is positioned coaxially between the two semi-cylindrical hollows (15) of the corresponding decorative member (2), whereas the two semi-cylindrical convex surfaces (31) of its second end are coaxial with the semi-cylindrical protrusions (17) of the corresponding decorative element (2); and **in that** the semi-cylindrical convex surfaces (28, 31) of one support element (3) co-operate with the semi-cylindrical hollows (15) of two neighbouring decorative elements (2), in such a manner as to lock the position of the support element (3) in the housing (12) of the corresponding decorative element (2).

2. A bracelet according to claim 1, **characterised in that** it includes an end decorative element (5) of which the semi-cylindrical protrusions (17) are provided with plain bores, or one with a blind plain bore and the other with a threaded bore ; and **in that** the a screw (9) co-operating with these plain bores and / or the threaded bore as well as with the coaxial plain bore (29) of the support element of the other end of the bracelet makes it possible to close the same upon itself.

3. A bracelet according to claim 1, **characterised in that** it includes end decorative elements (5) having plain bores designed for being aligned in the assembled position with the plain bores (22) of the horns (23) of a watch case (1) and with at least one plain bore (24, 32) of a support element (7 ; 3); a pin (6) engaged in these plain bores (22, 24, 32) connecting these elements (2, 5 ; 3, 7) to the watch case (1).

4. A bracelet according to claim 1, **characterised in that** it includes end links (8) exhibiting each one a front side with semi-cylindrical protrusions (17), of which one has a plain bore and the other a concentric threaded bore ; a screw (9) co-operating with this plain bore and this threaded bore as well as with the coaxial plain bore (29) of the last support element of the bracelet.

5. A bracelet according to claim 4, **characterised in that** the other front side of the end link is provided with means for coupling the same with a clasp or forming a complete clasp or a portion thereof.
